# EUROPÄISCHE PATENTSCHRIFT

(11) **EP 1 126 136 B1**
(45) Veröffentlichungstag und Bekanntmachung des Hinweises auf die Patenterteilung: **14.06.2006**
(21) Anmeldenummer: 00810966.2
(22) Anmeldetag: 19.10.2000
(51) Int. Cl.: F01D 5/20, F01D 5/18, F01D 11/08, F01D 11/24

(54) **Turbinenschaufel mit luftgekühltem Deckbandelement**
Turbine blade with air cooled tip shroud
Aube de turbine avec carenage d'extremité refroidie

(30) Priorität: 28.12.1999 DE 19963377
(43) Veröffentlichungstag der Anmeldung: 22.08.2001
(73) Patentinhaber: Alstom Technology Ltd, 5400 Baden (CH)
(72) Erfinder: El-Nashar, Ibrahim, Dr., 8302 Kloten (CH); Haehnle, Hartmut, 79790 Küssaberg (DE); Kellerer, Rudolf, 79761 Waldshut (DE); von Arx, Beat, 4632 Trimbach (CH); Weigand, Bernhard, Prof.Dr., 70794 Filderstadt-Sielmingen (DE)

(56) Entgegenhaltungen:
- EP-A- 0 927 814
- EP-A- 0 935 052
- EP-A- 1 013 884
- DE-A- 19 601 819
- US-A- 3 433 015
- US-A- 5 306 401
- PATENT ABSTRACTS OF JAPAN vol. 015, no. 457 (M-1181), 20. November 1991 (1991-11-20) -& JP 03 194101 A (TOSHIBA CORP), 23. August 1991 (1991-08-23)
- PATENT ABSTRACTS OF JAPAN vol. 007, no. 128 (M-220), 3. Juni 1983 (1983-06-03) -& JP 58 047104 A (KOGYO GIJUTSUIN;OTHERS: 0J), 18. März 1983 (1983-03-18)
- PATENT ABSTRACTS OF JAPAN vol. 1996, no. 05, 31. Mai 1996 (1996-05-31) -& JP 08 028303 A (MITSUBISHI HEAVY IND LTD), 30. Januar 1996 (1996-01-30)

## Beschreibung

### TECHNISCHES GEBIET

Die vorliegende Erfindung bezieht sich auf das Gebiet der Gasturbinen. Sie betrifft eine luftgekühlte Turbinenschaufel gemäss dem Oberbegriff des Anspruchs 1.

Eine solche Turbinenschaufel ist z.B. aus der Druckschrift US-A-5,482,435 oder der US-A-5,785,496 bekannt.

### STAND DER TECHNIK

Moderne Gasturbinen arbeiten bei extrem hohen Temperaturen. Dies bedingt eine intensive Kühlung der Turbinenschaufeln, die heutzutage in modernen Gasturbinen eingesetzt werden. Hierbei ist es meist besonders schwierig, die exponierten Bereiche der Schaufeln gut zu kühlen. Einer dieser Bereiche ist das Deckband bzw. Deckbandelement der Schaufel. Eine Möglichkeit, das Deckbandelement zu kühlen, ist in der eingangs genannten Druckschrift US-A-5,785,496 beschrieben worden. Dort wird vorgeschlagen (siehe die dortigen Fig. 1A und 1B), das Deckbandelement durch eine Reihe paralleler Kühlbohrungen zu kühlen, die sich von der (zentralen) Laufschaufel durch das Deckbandelement hindurch zur äusseren Kante des Deckbandelementes erstrecken und dort in den Aussenraum münden. In der US-A-5,482,435 sind zu demselben Zweck nur zwei in entgegengesetzte Richtungen laufende Bohrungen vorgesehen.

Diese bekannten Lösungen haben allerdings Nachteile: Die bekannten Kühlbohrungen nehmen innerhalb des Deckbandelementes vergleichsweise wenig Platz ein. Da zum Einbringen der Bohrungen im Deckbandelement eine bestimmte Mindestdicke des Deckbandelementes benötigt wird, und diese oder eine noch grössere Dicke des Deckbandelementes auch im Bereich ausserhalb der Bohrungen beibehalten wird, ergibt sich ein ungünstig kleines Verhältnis von durchströmtem Deckbandvolumen zu nicht durchströmtem Deckbandvolumen. Dies hat zur Folge, dass die Kühlung des Deckbandelementes nicht optimal ist, und dass das Deckbandelement aufgrund des grossen Anteils an Vollmaterial vergleichsweise schwer ist und damit während des Betriebes aufgrund der Zentrifugalkräfte hohen mechanischen Belastungen ausgesetzt ist.

Zur Lösung dieses Problems ist bereits vorgeschlagen worden (GB-A-2,290,833), auf im Inneren des Deckbandelementes verlaufende Kühlbohrungen praktisch ganz zu verzichten und statt dessen Kühlluft nach Art einer Filmkühlung aus einem Verteilkanal über eine Reihe von kleinen Oeffnungen auf die Oberseite des Deckbandelementes ausströmen zu lassen, um ein dünneres und leichteres Deckbandelement zu ermöglichen. Problematisch ist dabei jedoch, dass die Effektivität dieser Oberflächen-Filmkühlung des Deckbandelementes stark von den auf der Oberseite des Deckbandelementes herrschenden Strömungsverhältnissen abhängt und damit nur schwer für die verschiedenen Betriebszustände optimiert werden kann.

Die EP-A-1 013 884 offenbart eine Turbinenschaufel mit aktiv gekühltem Deckbandelement, bei der Kühlbohrungen in dem Deckbandelement annähernd parallel zur Bewegungsrichtung der Schaufelspitze von innen nach aussen verlaufen und vor dem äusseren Rand in eine zum Aussenraum hin offene Vertiefung münden.

Die DE-A-196 01 819 offenbart quer zur Bewegungsrichtung der Schaufel verlaufende Kühlbohrungen, die von längslaufenden Verteilkanälen abzweigen und an den Enden in den Aussenraum münden.

Die JP-A-03 194101 zeigt Deckbandelemente mit breiten, schlitzförmigen . Kühlkanälen, in denen verteilt Pfosten angeordnet sind.

Die JP-A-58 047104 offenbart Deckbandelemente mit in Bewegungsrichtung der Schaufelspitze verlaufenden Kühlbohrungen, die in Bohrungsrichtung direkt in den Aussenraum münden.

Die JP-A-08 028303 offenbart Deckbandelemente mit in Bewegungsrichtung der Schaufelspitze verlaufenden Kühlbohrungen, die an den Enden einzeln senkrecht nach oben in den Aussenraum münden.

Die US-A-3 433 015 zeigt gekühlte Deckbänder mit Drosselstellen zwischen der Schaufelspitze und den Ausströmöffnungen.

Die EP-A-0 927 814 offenbart schräg verlaufende Kühlbohrungen im Deckbandelement.

Aus der US-A-5 306 401 ist es schliesslich bekannt, Kühlbohrungen in Schaufelelementen durch den sogenannten "STEM-drilling"-Prozess herzustellen.

### DARSTELLUNG DER ERFINDUNG

Es ist daher Aufgabe der Erfindung, eine Turbinenschaufel mit luftgekühltem Deckbandelement zu schaffen, bei welcher die genannten Nachteile auf einfache Weise vermieden werden können, und die sich insbesondere bei deutlicher Gewichtsreduzierung des Deckbandelementes durch eine wirksame Kühlung des Deckbandelementes auszeichnet.

Die Aufgabe wird durch die Gesamtheit der Merkmale des Anspruchs 1 gelöst. Kern der Erfindung ist es, die das Kühlfluid führenden Hohlräume im Inneren des Deckbandelementes in Abstimmung mit dem Deckbandelement in Form und Abmessung so auszugestalten, dass das vom Kühlfluid durchströmte Volumen einen hohen Anteil am Gesamtvolumen des Deckbandelementes einnimmt. Hierdurch kann bei gleichzeitig sehr effizienter Kühlung das Gewicht des Deckbandelementes erheblich reduziert werden.

Die erfindungsgemässe Turbinenschaufel zeichnet sich dadurch aus, dass die Hohlräume sich in Bewegungsrichtung der Schaufelspitze erstreckende Kühlbohrungen umfassen, dass die Kühlbohrungen von einer Mehrzahl von Querbohrungen durchkreuzt werden, und dass die Querbohrungen zum Aussenraum hin durch verschlossene Enden abgesperrt sind. Diese Konfiguration der sich kreuzenden Kühlbohrungen ist von der Geometrie her vergleichbar zu den vorher erwähnten breiten Schlitzen mit verteilter Pin-Anordnung. Auch hier wird bei stark verbessertem Wärmeübergang das Vollmaterial des Deckbandelementes massgeblich reduziert und somit Gewicht eingespart. Die sich kreuzenden Kühlbohrungen lassen sich mit herkömmlichen Mitteln vergleichsweise leicht in das Deckbandelement einbringen. Kühlungstechnisch besonders günstige Kühlbohrungen lassen sich erreichen, wenn die Kühlbohrungen und die Querbohrungen mittels des sogenannten "STEM drilling"-Prozesses hergestellt sind.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in der Draufsicht von oben eine Turbinenschaufel mit den (gestrichelt angedeuteten) tunnelförmigen Kühlbohrungen im Deckbandelement;
- Fig. 2: von der Seite her gesehen die Spitze der Turbinenschaufel nach Fig. 1 innerhalb der Gasturbine mit der gegenüberliegenden Gehäusewand;
- Fig. 3: in einer zu Fig. 1 vergleichbaren Darstellung eine Turbinenschaufel mit breiten Schlitzen und einer regelmässigen Anordnung von Pins in den Schlitzen;
- Fig. 4: in einer zu Fig. 2 vergleichbaren Darstellung die Seitenansicht der Schaufel nach Fig. 3;
- Fig. 5: in einer zu Fig. 1 vergleichbaren Darstellung ein bevorzugtes Ausführungsbeispiel der Erfindung mit sich kreuzenden Kühlbohrungen und Querbohrungen; und
- Fig. 6: in einer zu Fig. 2 vergleichbaren Darstellung die Seitenansicht der Schaufel nach Fig. 5.

### WEGE ZUR AUSFÜHRUNG DER ERFINDUNG

In Fig. 1 ist in der Draufsicht von oben eine Turbinenschaufel dargestellt. Die Turbinenschaufel 10 umfasst das eigentliche (senkrecht zur Zeichenebene sich erstreckende) Schaufelprofil 23 und ein quer dazu an der Schaufelspitze angeordnetes Deckbandelement 11, welches zusammen mit den Deckbandelementen der anderen (nicht gezeigten) Schaufeln ein durchgehendes, ringförmiges, mechanisch stabilisierendes Deckband ergibt. Das Schaufelprofil 23 ist im Inneren teilweise hohl und von einem oder mehreren Kühlluftkanälen 18 (in Fig. 1 gestrichelt angedeutet) durchzogen, die Kühlluft vom Schaufelfuss bis in die Schaufelspitze leiten (siehe z.B. Fig. 2 der US-A-5,482,435). Das Deckbandelement 11 hat auf seiner Oberseite (22 in Fig. 2) zwei parallel in Bewegungsrichtung der Schaufelspitze verlaufende Rippen 12 und 13, die zusammen mit der gegenüberliegenden Gehäusewand 20 der Gasturbine eine durch Spalte mit der Umgebung verbundene Kavität 21 bilden (Fig. 2).

Im Inneren des Deckbandelementes 11 verlaufen zwischen und im wesentlichen parallel zu den Rippen 12, 13 mehrere Kühlbohrungen 16, 16' und 17, 17' (in Fig. 1 und 2 gestrichelt eingezeichnet) von der Mitte ausgehend nach aussen. Die Kühlbohrungen können von einheitlicher Gestalt sein, können aber auch unterschiedlich ausgestaltet sein. Im Ausführungsbeispiel der Fig. 1 und 2 sind die Kühlbohrungen 16, 17 als Bohrungen mit weitgehend konstantem Durchmesser ausgelegt, während die Kühlbohrungen 16', 17' als Diffusoren mit sich in Strömungsrichtung erweiterndem Querschnitt ausgebildet sind.

Die Kühlbohrungen 16, 16' und 17, 17' stehen eingangsseitig mit dem Kühlluftkanal 18 in Verbindung und werden von diesem mit Kühlluft (oder einem anderen Kühlfluid) versorgt. Wie aus Fig. 1 zu entnehmen ist, erstrecken sich die Kühlbohrungen 16, 17 nicht ganz bis zum seitlichen Ende bzw. Rand des Deckbandelementes 11, sondern münden jeweils von der Seite her in eine längliche, von der Oberseite her in das Deckbandelement 11 eingelassen Vertiefung 14 bzw. 15. Dadurch ist gewährleistet, dass die Kühlluft immer durch die Kühlbohrungen hindurchtritt, auch wenn zwei (benachbarte) Deckbandelemente in mechanischem Kontakt stehen. Es versteht sich von selbst, dass anstelle der durchgehenden Vertiefungen 14, 15 auch jede der Kühlbohrungen 16, 16' und 17, 17' für sich genommen mit einer separaten Vertiefung in Verbindung stehen kann. Weiterhin ist es auch denkbar, die Kühlbohrungen 16, 16' und 17, 17' leicht schräg und von einer Parallelität untereinander abweichend verlaufen zu lassen, wenn es zur Optimierung der Kühlung über die gesamte Fläche des Deckbandelementes 11 nötig ist.

Weiterhin führt ein Ausblasen der Kühlluft nach oben zu einem "Aufblasen" der Kavität 21 im Deckband (Fig. 2). Dies führt zu einer Erhöhung des Druckes im Spalt zwischen Deckbandelement 11 und Gehäusewand 20 und trägt damit zu einer Verkleinerung des eindringenden Massenstromes an Heissgas 24 bei. Weiterhin wird natürlich auch die Mischtemperatur in diesem Bereich abgesenkt, wodurch die thermische Belastung des Deckbandelementes 11 von der Oberseite 22 her verringert wird. Weiterhin ist es vorteilhaft, die Kühlbohrungen 16, 16' und 17, 17' vorzugsweise eingangsseitig, d.h. im Bereich der Kühlluftversorgung am Profil 23, jeweils mit einer Drosselstelle 19 auszustatten. Dadurch wird es möglich, den Kühlluftmassenstrom gezielt zu begrenzen und eine deutlich effizientere Kühlung zu erhalten.

Entscheidend für die Reduktion des Gewichtes des Deckbandelementes 11 ist beim Beispiel der Fig. 1 und 2 jedoch, dass die Kühlbohrungen 16, 16' und 17, 17' tunnelförmig ausgebildet sind. Das bedeutet, dass - wie in der Seitenansicht von Fig. 2 deutlich zu sehen ist - die Dicke des Deckbandelementes 11 ausserhalb der Kühlbohrungen 16, 16'; 17, 17' reduziert ist. Hierdurch kann beim Deckbandelement erheblich an Material und damit an Gewicht eingespart werden. Gleichzeitig reduziert sich das zu kühlende Materialvolumen. Schliesslich bilden die tunnelförmigen Kühlbohrungen 16, 16' und 17, 17' auf der Oberseite des Deckbandelementes rippenförmige Erhebungen, die massgeblich zu einer Erhöhung der mechanischen Steifigkeit des Deckbandelementes 11 beitragen.

Eine alternative Form der Gewichtsreduktion ist in Fig. 3 und 4 wiedergegeben. Hier ist im Inneren des Deckbandelementes 11 anstelle einer Vielzahl von Kühlbohrungen zu beiden Seiten des Schaufelprofils jeweils ein breiter Schlitz 25 bzw. 26 vorgesehen, der sich jeweils vom zentralen Kühlluftkanal 18 bis zu den seitlichen Vertiefungen 14 bzw. 15 erstreckt und dort mündet. Die Schlitze 25, 26 führen wegen ihrer durchgehenden Breite zu einer erheblichen Gewichtsreduktion und gewährleisten eine über die gesamte Breite gleichmässig verteilte Kühlung Auch hier können jeweils Drosselstellen 19 bzw. 19' zur Begrenzung des Kühlluftmassenstromes vorgesehen sein, wobei die Drosselstellen jeweils an der Eingangsseite (Drosselstellen 19) und/oder der Ausgangsseite (Drosselstellen 19') der Schlitze 25, 26 positioniert sind. Die Kühlung durch die Schlitze 25, 26 kann in ihrer Wirkung weiter erhöht werden, wenn als Mittel zur Verbesserung des Wärmeübergangs in den Schlitzen eine verteilte Anordnung (einen "array") von Pins 27 vorgesehen wird. Die Pins 7 erhöhen die Turbulenz der Kühlluftströmung und stellen zusätzliche Flächen für den Wärmeübergang dar. Darüber hinaus wirken sie mechanisch stabilisierend, wenn sie in den Schlitzen von Wand zu Wand reichen. Zahl und Anordnung der Pins im "array" können im Rahmen einer Optimierung der Kühlwirkung verändert werden.

Ein Ausführungsbeispiel für die erfindungsgemässe Art der Gewichtsreduktion ist in Fig. 5 und 6 dargestellt. Hier wird im Deckbandelement 11 eine "Matrix" aus parallelen Kühlbohrungen 16, 17 (Bohrachse 29) und diese kreuzenden Querbohrungen 28 (Bohrachse 30) erzeugt, die in ihrer Wirkung hinsichtlich Gewichtsreduktion und Kühlung vergleichbar mit den Pin-besetzten Schlitzen der Fig. 3 und 4 ist. Die Kühlbohrungen 16, 17 und die Querbohrungen 28 werden - wie auch die Kühlbohrungen in Fig. 1 und 2 - vorzugsweise mit dem sogenannten "STEM drilling"-Verfahren hergestellt, das in der US-A-5,306,401 in allen Einzelheiten beschrieben ist. Dadurch ist es (durch Veränderung des Vorschubs) möglich, die Kühlbohrungen 16, 17 und Querbohrungen 28 mit internen Rauhigkeiten wie z.B. Turbulatoren oder Rippen zu versehen. Dies führt zu einer deutlich effizienteren Kühlung, weil die Form der Kühlbohrung optimiert werden kann. Die Kühlbohrungen 16, 17 und Querbohrungen 28 werden zur Seite hin durch nach dem Bohren verschlossene Enden 31 bzw. 32 abgesperrt. Die Kühlbohrungen 16, 17 haben auch hier vorzugsweise Drosselstellen 19 und münden in seitlich angeordnete, nach oben offene Vertiefungen 14, 15.

### BEZUGSZEICHENLISTE

- 10: Turbinenschaufel
- 11: Deckbandelement
- 12,13: Rippe
- 14,15: Vertiefung
- 16,16',17,17': Kühlbohrung
- 18: Kühlluftkanal
- 19,19': Drosselstelle
- 20: Gehäusewand
- 21: Kavität
- 22: Oberseite (Deckbandelement)
- 23: Schaufelprofil
- 24: Heissgas
- 25,26: Schlitz
- 27: Pin
- 28: Querbohrung
- 29,30: Bohrachse
- 31,32: verschlossenes Ende

## Patentansprüche

1. Luftgekühlte Turbinenschaufel (10), welche an der Schaufelspitze ein sich quer zur Schaufellängsachse erstreckendes Deckbandelement (11) aufweist, wobei im Inneren des Deckbandelementes (11) Hohlräume (16, 16', 17, 17'; 25, 26; 28) zur Kühlung vorgesehen sind, welche eingangsseitig mit wenigstens einem durch die Turbinenschaufel (10) zur Schaufelspitze verlaufenden Kühlluftkanal (18) in Verbindung stehen, und ausgangsseitig in den die Turbinenschaufel (10) umgebenden Aussenraum münden, wobei die Hohlräume (16, 16', 17, 17'; 25, 26; 28) und das Deckbandelement (11) zur Verringerung des Gewichtes des Deckbandelementes (11) in Form und Abmessung aufeinander abgestimmt sind wobei die Hohlräume sich in Bewegungsrichtung der Schaufelspitze erstreckende Kühlbohrungen (16, 17) umfassen, und die Kühlbohrungen (16, 17) von einer Mehrzahl von Querbohrungen (28) durchkreuzt werden, **dadurch gekennzeichnet, dass** die Querbohrungen (28) zum Aussenraum hin durch verschlossene Enden (32) abgesperrt sind

2. Turbinenschaufel nach Anspruch 1, **dadurch gekennzeichnet, dass** die Kühlbohrungen (16, 17) jeweils vor dem äusseren Rand des Deckbandelementes (11) nach oben in den Aussenraum münden.

3. Turbinenschaufel nach einem der Ansprüche 1 oder 2, **dadurch gekennzeichnet, dass** in das Deckbandelement (11) von der Oberseite her Vertiefungen (14, 15) eingelassen sind, und dass die Kühlbohrungen (16, 17) seitlich in die Vertiefungen (14, 15) münden.

4. Turbinenschaufel nach einem der Ansprüche 1 bis 3, **dadurch gekennzeichnet, dass** in den Kühlbohrungen (16, 17) jeweils eine Drosselstelle (19) zur Begrenzung des Kühlluftmassenstromes vorgesehen ist, und dass die Drosselstellen (19) jeweils an der Eingangsseite der Kühlbohrungen (16, 17) angeordnet sind.

5. Turbinenschaufel nach einem der Ansprüche 1 bis 4, **dadurch gekennzeichnet, dass** die Kühlbohrungen (16, 16'; 17, 17') und die Querbohrungen (28) mittels des sogenannten "STEM drilling"-Prozesses hergestellt sind.

6. Turbinenschaufel nach einem der Ansprüche 1 bis 5, **dadurch gekennzeichnet, dass** auf der Oberseite des Deckbandelementes (11) parallel zueinander verlaufende, voneinander beabstandete Rippen (12, 13) vorgesehen sind, welche zusammen mit der gegenüberliegenden Gehäusewand (20) der Gasturbine eine Kavität (21) bilden, und dass die Hohlräume (16, 16'; 17, 17') in die Kavität (21) münden.

## Claims

1. Air-cooled turbine blade (10) which has a shroud-band element (11) at the blade tip, the shroud-band element (11) extending transversely to the blade longitudinal axis, hollow spaces (16, 16', 17, 17'; 25, 26; 28) for cooling being provided in the interior of the shroud-band element (11), which hollow spaces (16, 16', 17, 17'; 25, 26; 28) are connected on the inlet side to at least one cooling-air passage (18) passing through the turbine blade (10) to the blade tip and open on the outlet side into the exterior space surrounding the turbine blade (10), the hollow spaces (16, 16', 17, 17'; 25, 26; 28) and the shroud-band element (11) being matched to one another in shape and dimensions in order to reduce the weight of the shroud-band element (11) the hollow spaces comprising cooling holes (16, 17) extending in the direction of movement of the blade tip, and a plurality of transverse holes (28) crossing the cooling holes (16, 17), **characterized in that** the transverse holes (28) are blocked off toward the exterior space by closed ends (32).

2. Turbine blade according to Claim 1, **characterized in that** the cooling holes (16, 17) in each case open upward into the exterior space upstream of the outer margin of the shroud-band element (11).

3. Turbine blade according to either of Claims 1 and 2, **characterized in that** recesses (14, 15) are made in the shroud-band element (11) from the top side, and **in that** the cooling holes (16, 17) open laterally into the recesses (14, 15).

4. Turbine blade according to one of Claims 1 to 3, **characterized in that** a choke point (19) for limiting the cooling-air mass flow is provided in each of the cooling holes (16, 17), and **in that** the choke points (19) are each arranged at the inlet side of the cooling holes (16, 17).

5. Turbine blade according to one of Claims 1 to 4, **characterized in that** the cooling holes (16, 16'; 17, 17') and the transverse holes (28) are produced by means of the so-called STEM drilling process.

6. Turbine blade according to one of Claims 1 to 5, **characterized in that** ribs (12, 13) which run parallel to one another and are at a distance apart are provided on the top side of the shroud-band element (11), and these ribs (12, 13) together with the opposite casing wall (20) of the gas turbine form a cavity (21), and **in that** the hollow spaces (16, 16'; 17, 17') open into the cavity (21).

## Revendications

1. Aube de turbine (10) à refroidissement à air qui présente sur la pointe d'aube un élément de carénage (11) s'étendant transversalement à l'axe longitudinal de l'aube, des espaces creux (16, 16', 17, 17' ; 25, 26 ; 28) étant prévus pour le refroidissement à l'intérieur de l'élément de carénage (11), lesquels sont en liaison du côté de l'entrée avec au moins un conduit d'air de refroidissement (18) s'étendant à travers l'aube de turbine (10) jusqu'à la pointe d'aube, et débouchant du côté de la sortie dans l'espace extérieur entourant l'aube de turbine (10), les espaces creux (16, 16' , 17, 17' ; 25, 26 ; 28) et l'élément de carénage (11) étant adaptés les uns aux autres en termes de formes et de dimensions pour réduire le poids de l'élément de carénage (11), les espaces creux comprenant des alésages de refroidissement (16, 17) s'étendant dans la direction du mouvement de la pointe d'aube, et les alésages de refroidissement (16, 17) étant traversés par une pluralité d'alésages transversaux (28), **caractérisée en ce que** les alésages transversaux (28) sont bloqués vers l'espace extérieur par des extrémités fermées (32).

2. Aube de turbine selon la revendication 1, **caractérisée en ce que** les alésages de refroidissement (16, 17) débouchent à chaque fois vers le haut dans l'espace extérieur avant le bord extérieur de l'élément de carénage (11).

3. Aube de turbine selon l'une quelconque des revendications 1 ou 2, **caractérisée en ce que** des renfoncements (14, 15) sont pratiqués dans l'élément de carénage (11) depuis le côté supérieur, et **en ce que** les alésages de refroidissement (16, 17) débouchent latéralement dans les renfoncements (14, 15).

4. Aube de turbine selon l'une quelconque des revendications 1 à 3, **caractérisée en ce qu'**un étranglement (19) pour limiter le flux massique d'air de refroidissement est prévu dans les alésages de refroidissement (16, 17), et **en ce que** les étranglements (19) sont disposés à chaque fois sur le côté d'entrée des alésages de refroidissement (16, 17).

5. Aube de turbine selon l'une quelconque des revendications 1 à 4, **caractérisée en ce que** les alésages de refroidissement (16, 16' ; 17, 17') et les alésages transversaux (28) sont fabriqués par le procédé dit de "STEM-drilling".

6. Aube de turbine selon l'une quelconque des revendications 1 à 5, **caractérisée en ce que** des nervures (12, 13) espacées les unes des autres, s'étendant parallèlement les unes aux autres, sont prévues sur le côté supérieur de l'élément de carénage (11), lesquelles forment avec la paroi de boîtier opposée (20) de la turbine à gaz une cavité (21), et **en ce que** les espaces creux (16, 16' ; 17, 17') débouchent dans la cavité (21).
